# EUROPÄISCHE PATENTSCHRIFT

(11) **EP 1 084 981 B1**
(45) Veröffentlichungstag und Bekanntmachung des Hinweises auf die Patenterteilung: **14.09.2005**
(21) Anmeldenummer: 00114232.2
(22) Anmeldetag: 03.07.2000
(51) Int. Cl.: B66C 23/34

(54) **Gelenkig miteinander verbundene, im Querschnitt dreieckige Gitterträger**
Articulated trussed beam with triangular section
Poutre en treillis articulée à section triangulaire

(30) Priorität: 17.09.1999 DE 29916410 U
(43) Veröffentlichungstag der Anmeldung: 21.03.2001
(73) Patentinhaber: Liebherr-Werk Biberach GmbH, 88400 Biberach an der Riss (DE)
(72) Erfinder: Katein, Gerhard, D-88433 Assmannshardt (DE)
(74) Vertreter: Gossel, Hans K.

(56) Entgegenhaltungen:
- DE-A- 2 134 083
- DE-A- 3 303 524
- DE-A- 3 719 986
- DE-U- 9 316 113
- FR-A- 1 518 781
- FR-A- 2 457 243

## Beschreibung

Die Erfindung betrifft gelenkig miteinander verbundene, im Querschnitt dreieckige Gitterträger, die sich um eine gelenkige Verbindung der in den Profilspitzen verlaufenden Obergurte zusammenklappen und in ihre gestreckte oder nahezu gestreckte Stellung verschwenken und sich in ihrer zusammengeklappten Stellung in eine seitlich nebeneinanderliegende Lage verbringen lassen, vorzugsweise Ausleger eines selbstmontierenden Turmdrehkrans, der sich in dessen Transportstellung zieharmonikaartig an diesen anklappen läßt.

Derartig miteinander verbundene, im Querschnitt dreieckige Gitterträger sind aus der DE-A-21 34 083 bekannt.

Aus EP 0 132 572 B1 ist beispielsweise ein selbstmontierender Turmdrehkran mit teleskopierbarem Turm bekannt, an dessen äußeren Ende ein Auslegeranlenkstück angelenkt ist, mit dem ggf. über ein Auslegermitteltstück ein äußeres Auslegerteil gelenkig verbunden ist. Ein Abspannseil verläuft von einem Festpunkt auf der den Turm tragenden Drehbühne über zwei im Bereich der Turmspitze angelenkte Stützen zu einem Festpunkt an der auslegerseitigen Stütze, an dem zwei weitere Abspannseile befestigt sind, von denen eines zu einem Festpunkt an dem Auslegeranlenkstück und das andere über mindestens eine weitere Stütze zu einem Festpunkt an dem äußeren Auslegerteil geführt ist, derart, daß sich der Kran durch Austeleskopieren des Turms in seine aufgerichtete Betriebsstellung verbringen läßt.

Das äußere Auslegerteil oder das Auslegermittelstück, das in der EP 0 132 572 B1 nicht gezeigt ist, aber vorgesehen werden kann, sind derart gelenkig mit dem Auslegeranlenkstück verbunden, daß sich dieses in der zusammengeklappten Transportstellung seitlich an das Auslegeranlenkstück anlegen läßt, um die Transporthöhe zu verringern, wenn es sich bei dem Turmdrehkran beispielsweise um einen Mobilkran handelt, dessen Turm auf dem Oberwagen schwenkbar gelagert ist.

Bei derartigen Kränen ergibt sich das Problem, den an das Auslegeranlenkstück, das in der Transportstellung auf den horizontal liegenden Turm angeklappt ist, angelenkten Auslegerteil, bei dem es sich um ein Auslegermittelstück oder aber um ein äußeres Auslegerteil handeln kann, in einfacher Weise derart an das Auslegeranlenkteil anzuklappen, daß einerseits die Höhe der Transporteinheit in der gewünschten Weise verringert und andererseits eine einfache Montage beim Aufrichten des Turms und Entfalten des Auslegers gewährleistet ist.

Aufgabe der Erfindung ist es daher, gelenkig miteinander verbundene, im Querschnitt dreieckige Gitterträger der eingangs angegebenen Art zu schaffen, die sich in einfacher und leicht zu handhabender Weise derart um zwei Achsen verschwenken lassen, daß sie sich einmal zusammenklappen und in ihre zueinander gestreckte Stellung verschwenken und zum anderen aus ihrer zusammengeklappten Stellung in eine seitlich aneinanderliegende Lage verbringen lassen, um die Transporthöhe in der gewünschten Weise zu verringern.

Erfindungsgemäß wird diese Aufgabe dadurch gelöst, daß die gelenkige Verbindung ein um sich kreuzende Achsen verschwenkbares Gelenk, z.B. Kardangelenk ist, und daß mit einem Gitterträger im Bereich des Gelenks eine Stützkonstruktion verbunden ist, mit der ein schwenkbar mit dem anderen Gitterträger verbundener Stab in der Weise gelenkig verbindbar ist, daß im Abstand von dem ersten Gelenk eine zweite gelenkige Verbindung hergestellt wird, das mit dem ersten Gelenk eine Schwenkachse bildet, die ungefährt rechtwinkelig zu den Längsträgern der dreiekkigen Profile verläuft.

Um das zweite Gelenk lassen sich die Gitterträger zwischen ihrer aufeinandergeklappten und ihrer zueinander gestreckten Stellung verschwenken. In der gestreckten Stellung sind die Gitterträger durch das die Obergurte verbindende Gelenk und die stumpf aufeinanderstoßenden Stirnseiten der beiden Untergurte miteinander verbunden. In der zusammengeklappten Stellung läßt sich die zweite gelenkige Verbindung lösen, so daß sich die Träger um das erste Gelenk seitlich aneinanderklappen lassen.

Zweckmäßigerweise ist der schwenkbare Stab durch Versteifungsstäbe abgestützt und um eine Drehachse in der Art an das Auslegerstück anklappbar, daß diese Abstützkonstruktion in der Transportstellung den Bauraum nicht nach oben hin vergrößert.

Das erste Gelenk ermöglicht zwar nach dem Lösen der zweiten gelenkigen Verbindung ein seitliches Aneinanderklappen der Gitterträger, obwohl das erste Gelenk allein keine stabile Verbindung schafft. In weiterer Ausgestaltung der Erfindung ist daher vorgesehen, daß im Abstand von dem ersten Gelenk eine lösbare gelenkige Verbindung zwischen den Obergurten vorgesehen ist, um die sich die Gitterträger nach Lösen der zweiten gelenkigen Verbindung seitlich aneinanderklappen lassen.

Bei einem selbstmontierenden Turmdrehkran wird der Turm in seine senkrechte Stellung mit angeklappten Auslegerteilen verschwenkt. Erst aus dieser senkrechten Stellung heraus werden dann, beispielsweise durch Austeleskopieren eines inneren Turmschusses, die aneinandergeklappten Auslegerteile aufgefaltet und in ihre zueinander gestreckte Stellung verbracht. Befinden sich die angeklappten Auslegerteile noch in ihrer angeklappten senkrechten Stellung zu dem Turm, läßt sich das Auslegermittelstück oder, falls dieses nicht vorhanden ist, das äußere Auslegerteil um das erste Gelenk und die weitere gelenkige Verbindung zwischen den Obergurten zu dem Auslegeranlenkstück in eine Stellung verschwenken, in der die Obergurte parallel zueinander nebeneinander liegen und die Höhen der Profile der dreieckigen Gitterträger fluchten. In dieser Lage läßt sich sodann die zweite gelenkige Verbindung herstellen und die weitere gelenkige Verbindung zwischen den Obergurten lösen, so daß die Gitterträger während des Aufrichtens des Krans zunehmend in ihre gestreckte Stellung verschwenkt werden können.

Ein Ausführungsbeispiel der Erfindung wird nachstehend anhand der Zeichnung näher erläutert. In dieser zeigt
- Fig. 1: eine Seitenansicht eines unten drehenden selbstmontierenden Turmdrehkrans im aufgerichteten Zustand in schematischer Darstellung,
- Fig. 2: eine Seitenansicht des Turmdrehkrans nach Fig. 1 in seinem auf einem Kranfahrzeug zusammengefalteten Transportzustand,
- Fig. 3: eine Vorderansicht des zusammengefalteten mobilen Turmdrehkrans nach Fig. 2,
- Fig. 4 bis Fig. 7: den Turmdrehkran nach den Fig. 1 bis 3 in unterschiedlichen Zuständen während seines Aufrichtens,
- Fig. 9: eine schematische Darstellung des an den Turm angeklappten Auslegeranlenkstücks mit auf diesen zurückgefalteten und seitlich angeklappten Auslegermittelstück, an den wiederum das äußere Auslegerteil angeklappt ist,
- Fig. 10: eine der Fig. 9 entsprechende Darstellung, in der das an das Auslegeranlenkstück angeklappte Auslegermittelstück in eine Stellung zurückgeschwenkt ist, in der die Höhen der Profile in einer Ebene liegen und eine gelenkige Hilfsverbindung zwischen den beiden Auslegerteilen hergestellt ist,
- Fig. 11: eine perspektivische, der Fig. 10 entsprechende Darstellung und
- Fig. 12: eine der Fig. 10 entsprechende perspektivische Darstellung einer alternativen Konstruktion.

Der in Fig. 1 schematisch dargestellte unten drehende Turmdrehkran besteht aus einem auf dem Boden abgestützten Podest 1, das auch, wie aus den Fig. 2 und 3 ersichtlich, durch den Unterwagen eines Mobilkrans ersetzt werden kann, der in seiner Betriebsstellung durch ausfahrbare Stützen abgestützt ist, und aus einem auf dem Podest oder Unterwagen 1 über eine Drehverbindung 2 gelagerten Oberwagen 3 oder Drehbühne. Mit der Drehbühne 3 ist gelenkig ein unteres Turmteil 4 verbunden, aus dem ein oberes Turmteil 5 durch Antriebsmittel, beispielsweise einen Flaschenzug, aus- und einteleskopierbar ist. Der Turm 4, 5 läßt sich zwischen seiner auf der Drehbühne 3 liegenden Transportstellung und seiner aus Fig. 1 ersichtlichen aufgerichteten Stellung verschwenken, wobei diese Verschwenkung üblicherweise durch einen Montageflaschenzug erfolgt. In der aufgerichteten Stellung wird der Turm 4, 5 mit der Drehbühne 3 verriegelt, beispielsweise durch obere und untere Abstützstreben 6, 7 und eine fußseitige Verbindung. Mit einem Festpunkt 8 auf der Drehbühne 3 ist ein Zugelement 9 verbunden, das zu einem Festpunkt 10 einer rückwärtigen Stütze 11 verläuft, die im Bereich der Turmspitze im Gelenk 12 mit dem Auslegeranlenkteil 13 verbunden ist. Im Gelenk 12 ist eine weitere Stütze 14 angelenkt, von deren äußeren Festpunkt 15 ein Zugelement zu dem Festpunkt 10 der Rückenstütze 11 verläuft, das beispielsweise aus zwei durch das Gelenk 16 verbundene Abspannstäbe 17, 18 bestehen kann. Von dem Festpunkt 15 verläuft ein Zugelement 20, das aus einem Seil oder einem teleskopierbaren Stab bestehen kann, zu dem Festpunkt 21 im Endbereich des Auslegeranlenkstücks 13. Von dem Festpunkt 15 verläuft weiterhin eine Abspannung zu dem Festpunkt 23 an dem äußeren Auslegerteil 24, wobei die Abspannung aus faltbar miteinander verbundenen Stäben 25, 26 oder Seilen 27, 28 bestehen kann.

Die rückwärtige Abspannung 9 kann ebenfalls aus einem Seil oder aber aus gelenkig und/oder teleskopierbar miteinander verbundenen Stäben 30, 31, 32 bestehen.

Wie aus der Fig. 1 ersichtlich ist, läßt sich das mit dem Auslegermittelstück 33 verbundene Auslegerstück 24 auch über die Montagewinde 34 wippen, deren Seil 35 in der dargestellten Weise über Rollen zu dem Festpunkt 36 an dem Auslegermittelstück 33 verläuft.

Der aus Fig. 1 ersichtliche Turmdrehkran läßt sich durch Aufrichten des Turms 4, 5 und anschließendem Austeleskopieren des äußeren Turmteils 5 in seine Betriebsstellung verbringen.

Aus Fig. 2 ist der in Fig. 1 schematisch dargestellte Turmdrehkran als Mobilkran in seiner Transportstellung dargestellt. Der Unterwagen 1 des Mobilkrans besteht aus dem Fahrgestell, das mit ausfahrbaren Stützen 40 versehen ist. In der aus den Fig. 2 und 3 ersichtlichen Transportstellung ist das Auslegeranlenkstück 35 an den einteleskopierten Turm 4, 5 angeklappt. Das auf das Auslegeranlenkstück 35 zurückgefaltete Auslegermittelstück 33 ist seitlich an das Auslegeranlenkstück 35 angeklappt, um dadurch die Transporthöhe des Mobilkrans in der Transportstellung zu verringern. An das Auslegermittelstück 33 ist um ein im Bereich der Basisgurte liegendes Quergelenk das äußere Auslegerteil 24 angeklappt.

Aus den Fig. 4 bis 7 ist der Turmdrehkran in verschiedenen Zuständen während seines Aufrichtens ersichtlich.

Fig. 4 zeigt den um einen Winkel von etwa 60 Grad zu der Drehbühne verschwenkten Turm, an den die zick-zack-artig zusammengefalteten Auslegerteile an den Turm angeklappt sind. Das Auslegermittelstück ist noch seitlich an das Auslegeranlenkstück 13 zur Verringerung der Transporthöhe angelegt. Die hintere Abspannung 9 ist noch ohne Spannung, wobei teilweise noch die die Abspannung bildenden Gestänge abgewinkelt aufeinander liegen.

In der aus Fig. 5 ersichtlichen Stellung ist der Turm vollständig aufgerichtet und mit der Drehbühne verriegelt. Die hintere Abspannung 9 befindet sich im gestreckten Zustand, so daß durch weiteres Austeleskopieren des inneren Turmstücks 5 aus dem äußeren Turmstück 4 über die Abspannung 9 eine den Ausleger entfaltende Spannung ausgeübt wird. In der aus Fig. 5 ersichtlichen Stellung ist das Auslegermittelstück 33 relativ zu dem Auslegeranlenkstück 13 um eine zu den beiden Auslegerteilen parallele Achse in eine Stellung gedreht worden, in der die Höhen der Profile bzw. die Mittelebenen der Auslegerteile miteinander fluchten. Nach Lösen des oberen Gelenks zwischen dem Auslegeranlenkstück 13 und dem Auslegermittelstück 33, das eine Drehung der beiden Auslegerteile um eine zu diesen parallelen Achse gestattet, wird in der aus Fig. 6 ersichtlichen Weise das Auslegermittelstück 33 relativ zu dem Auslegeranlenkstück 13 abgesenkt. Dieses Absenken geschieht in bekannter Weise über das Montageteil 35 mit Hilfe der Montagewinde 34.

Fig. 7 zeigt die zunehmende Entfaltung der Abspannungen bei weiterem Austeleskopieren des inneren Turmstücks 5.

Fig. 8 zeigt den Zustand nach weiterem Austeleskopieren des inneren Turmstücks.

Anhand der Fig. 9 bis 11 wird nun die gelenkige Verbindung zwischen dem Auslegeranlenkteil und dem Auslegermittelteil näher erläutert.

In dem aus Fig. 10 ersichtlichen Zustand, der dem Montagezustand nach Fig. 5 entspricht, sind das Auslegeranlenkteil 13 und das Auslegermittelteil 33 durch zwei Gelenke miteinander verbunden, nämlich einmal durch ein um zwei Achsen verschwenkbares Gelenk, dessen eine Gelenkachse 50 parallel zu den Obergurten 51, 52 der das Auslegeranlenkstück 13 und das Auslegermittelstück 33 bildenden Gitterträger verläuft, und zum anderen durch eine gelenkige Verbindung, deren Schwenkachse durch die strichpunktierte Linie 53 angedeutet und die zweite Gelenkachse des Gelenks 67 ist. Die gelenkige Verbindung mit der Schwenkachse 53 besteht einmal aus dem Gelenk 54, die durch eine Lagergabel 55 gebildet ist, die durch die Gestänge 56, 57, 58 gehalten wird, und aus der schwenkbar mit dem Basisholm 60 im Gelenk 61 um einen zu diesem parallele Achse schwenkbar gelagerten Stab 62, der an seinem Ende ein Gelenkauge trägt, das in der Lagergabel 55 verbolzbar ist. Zum anderen ist das nur durch die Laschen 63, 64 dargestellte Gelenk als Kardangelenk 67 ausgebildet, so daß dieses eine Schwenkung sowohl um die Achse 53 als auch um die Achse 50 ermöglicht, die rechtwinkelig zueinander verlaufen.

In der aus Fig. 10 ersichtlichen Stellung ist eine Schwenkung um die Schwenkachse 50 des Kardangelenks 67 durch das Gelenk 54 blockiert, so daß nur eine Schwenkung um die Achse 53 möglich ist.

Der Stab 62 ist durch einen schräg verlaufenden Stab 65, der zusätzlich durch den Stab 66 mit dem Stab 62 unter Bildung eines A-Bocks verbunden ist, ausgesteift. Die den Querstab 66 überragenden Schenkel der Stäbe 62, 65 sind gelenkig mit dem Basisholm 60 verbunden, so daß der Stab 62 um die zu dem Basisholm 60 parallele Achse 61 verschwenkbar ist.

Der die Lagergabel 55 tragende Stab 56 ist in der aus Fig. 11 ersichtlichen Weise durch die mit diesem verschweißten Stäbe 57, 58 ausgesteift.

Wie aus Fig. 11 ersichtlich ist, ist im Abstand von dem Kardangelenk 67 zwischen den Obergurten 51, 52 eine zweite gelenkige Verbindung 68 vorgesehen, die lösbar ist, um eine Verschwenkung der beiden Auslegerteile nur um die durch die Gelenke 54, 67 definierte Schwenkachse 53 zu ermöglichen.

In der aus den Fig. 2 und 3 ersichtlichen Transportstellung und der aus Fig. 4 ersichtlichen Montagestellung ist das Auslegermittelteil 33 auf das Auslegeranlenkteil 13 zurückgeklappt und seitlich abgeklappt.

Nachdem der Turm in die aus Fig. 5 ersichtliche senkrechte Stellung aufgerichtet worden ist, werden die Auslegerstücke 13, 33 in der aus den Fig. 5 und 10 ersichtlichen Weise ausgerichtet, daß sich die Höhen oder Mittelebenen der die Auslegerstücke bildenen Gitterträger in einer gemeinsamen Ebene liegen, in der der Stab 62 mit seiner Lageröse in der Gabel 55 des Gelenks 54 durch einen Gelenkbolzen verriegelt werden kann. In dieser Stellung wird sodann das Gelenk 68 gelöst, so daß das Auslegermittelstück in der aus den Fig. 7 und 8 ersichtlichen Weise relativ zu dem Auslegeranlenkstück 13 um die Achse 53 verschwenkt werden kann.

Aus Fig. 12 ist eine Variante der aus Fig. 11 ersichtlichen gelenkigen Verbindung des Auslegermittelteils 33 mit dem Auslegeranlenkteil 13 ersichtlich. In Abweichung von der aus Fig. 11 ersichtlichen Ausgestaltung sind die Stäbe 56, 58 durch einen Stab 70 ausgesteift, der mit dem Obergurt 51 des Auslegeranlenkteils verbunden ist.

Der aus den Stegen 62, 75, 76 bestehende Dreiecksverbund ist in der dargestellten Weise in den Gelenken 71 und 72 gelagert, die im Bereich des Untergurtträgers 60 und des Obergurtträgers 52 des Auslegermittelteils gebildet sind und eine schräg verlaufende Gelenkachse 73 definieren. Das Gelenk 72 ist etwas oberhalb des oberen Gurtträgers angeordnet, um die Umklappbarkeit zu verbessern.

Die äußeren Enden der Stäbe 56 und 62, die gelenkig miteinander verbunden sind, sind nach außen geneigt, um die Schwenkachse weiter nach außen verlagern zu können.

## Patentansprüche

1. Gelenkig miteinander verbundene, im Querschnitt dreieckige Gitterträger (13, 33), die sich um eine gelenkige Verbindung der in den Profilspitzen verlaufenden Obergurte (51, 52) zusammenklappen und in ihre gestreckte oder nahezu gestreckte Stellung verschwenken und sich in ihrer zusammengeklappten Stellung in eine seitlich nebeneinander liegende Lage verbringen lassen, vorzugsweise Ausleger eines selbstmontierenden Turmdrehkrans, der sich in dessen Transportstellung zieharmonikaartig an diesen anklappen läßt,
**dadurch gekennzeichnet,**
**daß** die gelenkige Verbindung ein um sich kreuzende Achsen (50, 53) verschwenkbares Gelenk, z.B. Kardangelenk (67) ist, und daß mit einem Gitterträger (13, 33) im Bereich des Gelenks eine Stützkonstruktion (56-58) verbunden ist, mit der ein schwenkbar mit dem anderen Gitterträger verbundener Stab (62) in der Weise gelenkig verbindbar ist, daß im Abstand von dem sten Gelenk (67) eine zweite gelenkige Verbindung (55) hergestellt wird, die in der Nähe des ersten Gelenks (67) eine Schwenkachse (53) bildet, die ungefähr rechtwinkelig zu den Längsträgern der dreieckigen Profile (13, 33) in der Art verläuft, daß die übereinanderliegenden Gitterträger (13, 33) über diese Schwenkachse in eine gestreckte Lage aufgeklappt werden können.

2. Gitterträger nach Anspruch 1, **dadurch gekennzeichnet, daß** der schwenkbare Stab (62) durch Versteifungsstäbe abgestützt und um eine Drehachse in der Art an das Auslegerteil (33) anklappbar ist, daß diese Abstützkonstruktion in der Transportstellung den Bauraum nach oben hin nicht vergrößert.

3. Gitterträger nach Anspruch 1 oder 2, **dadurch gekennzeichnet, daß** im Abstand von dem ersten Gelenk (67) eine lösbare gelenkige Verbindung (68) zwischen den Obergurten (51, 54) vorgesehen ist, um die sich die Gitterträger (13, 33) nach Lösen der zweiten gelenkigen Verbindung (55) seitlich aneinanderklappen lassen.

## Claims

1. Cross-sectionally triangular trussed beams (13, 33) connected to one another in an articulated manner, which swing together about an articulated connection of the upper chords (51, 52) running in the profile peaks and pivot into their extended or virtually extended position and, in their swung-together position, can be moved into a position in which they are situated laterally next to one another, preferably a boom of a self-erecting tower crane which, in the transporting position thereof, can be swung against the latter in concertina fashion, **characterized in that** the articulated connection is a joint, for example a universal joint (67), which can be pivoted about intersecting axes (50, 53), and **in that** a supporting construction (56-58) is connected to one trussed beam (13, 33) in the region of the joint, a bar (62) pivotably connected to the other trussed beam being able to be connected in an articulated manner to the supporting construction in such a way that a second articulated connection (55) is produced at a distance from the first joint (67) and forms, in the vicinity of the first joint (67), a pivot axis (53) which runs approximately at right angles to the longitudinal beams of the triangular profiles (13, 33) in such a manner that the trussed beams (13, 33) situated one above the other can be swing up into an extended position via this pivot axis.

2. Trussed beams according to Claim 1, **characterized in that** the pivotable bar (62) is supported by reinforcing bars and can be swung about an axis of rotation against the boom part (33) in such a manner that, in the transporting position, this supporting construction does not increase the installation space towards the top.

3. Trussed beams according to Claim 1 or 2, **characterized in that** there is provided at a distance from the first joint (67), between the upper chords (51, 54), a releasable articulated connection (68) about which the trussed beams (13, 33) can be swung laterally against one another after releasing the second articulated connection (55).

## Revendications

1. Poutres en treillis (13, 33) articulées entre elles, de section triangulaire, qui se replient autour d'une liaison articulée des brins supérieurs (51, 52) s'étendant dans les pointes profilées et qui peuvent être amenées à pivoter dans leur position étirée ou pratiquement étirée et peuvent être amenées dans leur position rabattue dans une position latéralement juxtaposée, de préférence la flèche d'une grue sur tour à auto-montage, qui peut être repliée dans la position de transport de celle-ci à la manière d'un accordéon à celle-ci,
**caractérisées en ce que**
la liaison articulée est une articulation apte à pivoter autour d'axes qui se croisent (50, 53), par exemple un joint de Kardan (67), et qu'il est relié à une poutre en treillis (13, 33) dans la zone de l'articulation une construction de support (56-58) à laquelle une barre (62) reliée d'une manière pivotante à l'autre poutre en treillis peut être reliée d'une manière articulée de façon à établir à une distance de la première articulation (67) une deuxième liaison articulée (55) qui forme à proximité de la première articulation (67) un axe de pivotement (53) qui s'étend approximativement à angle droit aux support longitudinaux des profilés triangulaires (13, 33) de telle manière que les poutres en treillis superposées (13, 33) peuvent être dépliées par cet axe de pivotement en une position étirée.

2. Poutre en treillis selon la revendication 1, **caractérisée en ce que** la barre pivotante (62) est soutenue par des barres de renforcement et peut être rabattue autour d'un axe de rotation de telle manière à la partie de flèche (33) que cette construction d'appui, en position de
transport, n'agrandisse pas l'espace de construction vers le haut.

3. Poutre en treillis selon la revendication 1 ou 2, **caractérisée en ce qu'**il est prévu à un écart de la première articulation (67) une liaison articulée relâchable (68) entre les brins supérieurs (51, 54) autour de laquelle les poutres en treillis (13, 33), après le relâchement de la deuxième liaison articulée (55), peuvent être repliées latéralement l'une à l'autre.
